# EUROPÄISCHE PATENTSCHRIFT

(11) **EP 0 630 829 B1**
(45) Veröffentlichungstag und Bekanntmachung des Hinweises auf die Patenterteilung: **02.04.1997**
(21) Anmeldenummer: 94107845.3
(22) Anmeldetag: 20.05.1994
(51) Int. Cl.: B65D 85/672

(54) **Mehrwegtransportbehälter**
Returnable container
Container retournable

(30) Priorität: 02.06.1993 DE 4318284
(43) Veröffentlichungstag der Anmeldung: 28.12.1994
(73) Patentinhaber: Agfa-Gevaert AG, D-51373 Leverkusen (DE)
(72) Erfinder: Hoffmann, Joachim, D-51145 Köln (DE); Keller, Manfred, D-40764 Langenfeld (DE); Leichter, Manfred, D-51379 Leverkusen (DE); Lindlahr, Horst, Dipl.-Ing., D-51427 Bergisch Gladbach (DE); Modemann, Karl, Dr., D-50259 Pulheim (DE); Thomas, Matthias, D-53578 Windhagen (DE); Wleklinski, Helmut, Dipl.-Ing., D-51429 Bergisch Gladbach (DE)

(56) Entgegenhaltungen:
- WO-A-91/12561
- DE-A- 3 718 871
- DE-A- 3 724 954
- US-A- 4 760 915

## Beschreibung

Die Erfindung betrifft einen Mehrwegtransportbehälter für Rollen aus aufgewickeltem bandförmigem Material, insbesondere Rollen aus Fotopapier.

Bei der Verarbeitung von fotografischem Papier zur Herstellung von Bildern mittels automatischer Verarbeitungsmaschinen (Printer) wird meistens Rollenware verwendet. Fotopapierbahnen werden in vergleichsweise schmale Streifen geschnitten und zu Rollen aufgewickelt, und diese Rollen müssen für den Transport und zum Schutz gegen ungewollte Belichtung sorgfältig verpackt werden. Die vorliegende Erfindung bezweckt einerseits die Vermeidung bzw. Reduzierung des hiermit verbundenen Verpackungsaufwandes und trägt zugleich zur Verminderung des Verpackungsabfalls bei.

In WO 91/12561 ist für diesen Zweck eine wiederverwendbare Sammelverpackung vorgeschlagen worden, die aus einem lichtdichten Sockel und einer mit dem Sockel lichtdicht verbindbaren steifen Abdeckung besteht und innerhalb des von der Abdeckung und dem Sockel gebildeten Raumes mindestens eine horizontal angeordnete Spindel enthält, auf deren freies Ende die Rollen aufgeschoben oder davon abgenommen werden. Die Spindel ist mit einem veränderbaren Durchmesser ausgestaltet, um einerseits die Bewegung der Rollen über die Spindel zu ermöglichen und andererseits deren Arretierung zu sichern. Durch die horizontale Anordnung der Spindel und damit der Rollenachse brauchen die Rollen beim Abnehmen von der Spindel und Einsetzen in die Verarbeitungsmaschine nicht gekippt zu werden, was angesichts des beträchtlichen Gewichtes der Rollen (in der Regel mehr als 10 kg) für das Personal eine gewisse Erleichterung bedeutet. Die mit veränderbarem Durchmesser ausgestattete und nur einseitig befestigte horizontale Spindel, verbunden mit dem großen Gewicht der von der Spindel zu tragenden Rolle, macht aber andererseits eine sehr aufwendige Konstruktion erforderlich, um die gewünschte Stabilität sicherzustellen. Außerdem befinden sich die meisten Rollen nicht in einer für die manuelle Entnahme geeigneten günstigen Position, und dies gilt beispielsweise für die auf die unteren Spindeln aufgeschobenen Rollen wie auch für Rollen, die auf eine obere Spindel als erste aufgeschoben worden sind und dementsprechend als letzte entnommen werden müssen. Die vorliegende Erfindung bezweckt damit zum anderen, mit vertretbarem Aufwand eine bessere Stabilität der Verpackungseinheit sicherzustellen sowie eine manuelle Entnahme der Rollen zu erleichtern.

In DE-A-37 24 954 ist ein Gerät zum Transport von Spulen beschrieben, bei dem Stangen vorgesehen sind, die zur Aufnahme von mehreren Spulen geeignet sind und mit einem an der jeweiligen Stange längs verschiebbar geführten Widerlager zum Abstützen der unteren Spulen versehen sind. Die Stangen führen und halten die aufgesteckten Spulen beim Transport. An dem Widerlager greift eine lastabhängig spannbare und entspannbare Feder an, die die jeweilige oberste Spule in eine für die Entnahme günstige obere Position hebt. Zur Entnahme müssen die Spulen aus dieser oberen Position über das obere Ende der jeweiligen Stange und über eine gegebenenfalls vorhandene Außenwand gehoben werden, was sich bei Spulen geringeren Gewichts, z.B. 3 bis 4 kg, noch leicht bewerkstelligen läßt.

Vorliegende Erfindung hat damit zum Ziel, daß auch Rollen größeren Gewichtes noch bequem entnommen werden können.

Schließlich bezweckt die vorliegende Erfindung eine ortsfeste Sicherung des Transportgutes innerhalb des Mehrwegtransportbehälters während des Transports.

Gegenstand der vorliegenden Erfindung ist ein Mehrwegtransportbehälter für Rollen aus aufgewickeltem bandförmigen Material, bestehend aus
- einem rechteckigen Behälterboden (1) mit senkrechten Wänden (2),
- einem an einer Wand (2) angelenkten verschließbaren Behälterdeckel (3)
- und mindestens einer auf dem Behälterboden (1) befestigten senkrechten Führungssäule (4) mit einem entlang dieser Führungssäule vertikal verschiebbaren horizontalen Lastteller (5) zur Aufnahme eines Rollenstapels und einer zwischen dem Behälterboden (1) und dem Lastteller (5) angeordneten lastabhängig spannbaren und entspannbaren Druckfeder (6), durch die die jeweils oberste Rolle (7) des Rollenstapels auf eine Arbeitshöhe (a) gehoben wird, die oberhalb des oberen Endes der Führungssäule (4) und oberhalb der Vorderwand des Mehrwegtransportbehälters liegt und behinderungsfrei über die Behälterkante abgesogen werden kann,
wobei jeder Führungssäule (4) ein im Behälterdeckel (3) befestigtes Gegenstück (8) zugeordnet ist, das beim Schließen des Behälters formschlüssig am oberen Ende der Führungssäule (4) angreift und mit ihr zusammen zwischen Behälterboden (1) und Behälterdeckel (3) eine den Behälter stabilisierende und den auf dem Lastteller (5) ruhenden Rollenstapel gegen Lateralbewegung sichernde Einheit bildet.

Funktion und Wirkungsweise einer Ausführungsform des erfindungsgemäßen Mehrwegtransportbehälters werden nachfolgend mit Bezugnahme auf die Zeichnungen erläutert:
- Fig. 1: zeigt einen Querschnitt durch den erfindungsgemäßen Mehrwegtransportbehälter in einer senkrecht zum Behälterboden und zur Vorderwand liegenden Ebene.
- Fig. 2: zeigt die Zusammenwirkung von Führungssäule (4) und Gegenstück (8) sowie die Transportsicherung der obersten Rolle.
- Fig. 3: zeigt eine Ausführungsform der lichtdichten Randausformung.
- Fig. 4: zeigt die Ausstattung des Mehrwegtransportbehälters mit Stützfüßen und entsprechenden Deckelecken als Voraussetzung für die Stapelbarkeit.

Der Behälter wird gebildet aus einem im wesentlichen rechteckigen bzw. quadratischen Behälterboden 1 mit senkrechten Wänden 2 und einem an der Hinterwand angelenkten Behälterdeckel 3. Form und Abmessungen richten sich nach der Größe der zu transportierenden Rollen, bzw. nach der Anzahl der auf dem Behälterboden senkrecht stehenden Führungssäulen 4. Für den Transport von Rollen mit einem größeren Durchmesser (d > ca. 50 cm) weist der Mehrwegtransportbehälter beispielsweise eine einzige Führungssäule und zweckmäßigerweise quadratischen Grundriß auf. Bei kleineren Rollen können beispielsweise 4 oder 6 Führungssäulen vorhanden sein. Fig. 1 zeigt zwei in der Darstellungsebene hintereinanderliegende Führungssäulen 4 mit jeweils entlang der Führungssäule vertikal verschiebbarem horizontalen Lastteller 5 und einer zwischen dem Behälterboden 1 und dem Lastteller 5 angeordneten lastabhängig spannbaren und entspannbaren Druckfeder 6. Die Führungssäulen 4 sind so ausgelegt, daß sie für die Aufnahme und Zentrierung der Rollen des Rollenstapels sowie zu deren Sicherung gegen Lateralbewegung geeignet sind. Durch die Druckfeder 6 wird der Lastteller 5 so weit angehoben, daß die oberste Rolle 7 auch bei unterschiedlicher Rollenhöhe frei aufliegt und behinderungsfrei nach vorne über die Behälterkante gezogen werden kann. Der vordere abgebildete Lastteller 5, in der Darstellung links, trägt freiaufliegend eine Rolle (= oberste Rolle 7). Diese Rolle befindet sich oberhalb des oberen Endes der Führungssäule und oberhalb des oberen Randes der Vorderwand und kann daher von der Bedienungsperson nach vorne, in der Darstellung nach links, vom Lastteller weggezogen werden. Der hintere Lastteller, in der Darstellung rechts, trägt einen Rollenstapel mit ebenfalls einer obersten Rolle. Die Druckfeder ist unter der Last des Rollenstapels komprimiert und gespannt. Die oberste Rolle befindet sich ebenfalls oberhalb des oberen Ende der Führungssäule und oberhalb des oberen Randes der Wände. Zweckmäßigerweise sind die Druckfedern 6 mit einer Expansionssperre ausgestattet, die verhindert, daß der Lastteller 5 nach Erreichen der günstigen Entnahmeposition für die unterste, unmittelbar darauf liegende Rolle und bei deren Entnahme weiter angehoben wird und hierdurch die Entnahme der Rollen des hinteren Rollenstapels behindert. Die jeweils oberste Rolle des hinteren Rollenstapels wird zweckmäßigerweise durch eine geeignete Dimensionierung der hinteren Führungssäule und der zugehörigen Druckfeder etwas höher als die Auflagefläche des vorderen Lasttellers gehoben.

Die Rollen müssen während des Transports horizontal und vertikal gesichert werden. Die horizontale Sicherung erfolgt durch die Führungssäule 4, die bei geschlossenem Behälter durch das zugehörige im Behälterdeckel befestigte Gegenstück 8 eine zusätzliche Stabilisierung erfährt. Fig. 2 zeigt, daß das Gegenstück 8 an seinem Ende konisch ausgebildet ist und beim Schließen des Behälters in eine konische Mulde 9 im oberen Ende der Führungssäule 4 eingreift.

Behälters in eine konische Mulde 9 im oberen Ende der Führungssäule 4 eingreift. Während die unteren Rollen durch eine geeignete Abstimmung von Durchmesser der Führungssäule 4 und Innendurchmesser der Rollen durch die Führungssäule 4 zentriert und gegen Lateralbewegung gesichert sind, erfolgt die horizontale und vertikale Sicherung der obersten frei aufliegenden Rolle durch das Gegenstück 8, das mit einer konischen Erweiterung 10 schlüssig in die obere zentrale Öffnung der obersten Rolle 7 eingreift. Zusätzlich kann dem Gegenstück 8 ein Federelement 11 zugeordnet sein, das sich beim Schließen des Behälters an die obere Fläche der obersten Rolle 7 anlegt und den Rollenstapel gegen die Druckfeder 6 drückt.

Der lichtdichte Verschluß wird dadurch erreicht, daß der Behälter am oberen Rand seiner senkrechten Wände und am unteren Rand des Behälterdeckels rundumlaufend geeignete zusammenwirkende Randausformungen mit eingebetteten elastischen Dichtungsmassen enthält. Beim Schließen des Behälters bilden diese eine rundumlaufende lichtundurchlässige Labyrinth-Dichtung. Fig. 3 zeigt, daß der Behälter am oberen Rand der senkrechten Wand 2 eine U-profilartige Verstärkung in Form eines dort befestigten rundumlaufenden Winkels 12 aufweist, in den eine elastische Dichtungsmasse 14 eingebettet ist. Ebenso weist auch der Behälterdeckel 3 eine U-profilartige Verstärkung in Form eines dort befestigten rundumlaufenden Winkels 13 auf, in den eine elastische Dichtungsmasse 15 eingebettet ist. Beim Schließen des Behälters drückt sich der obere Rand der senkrechten Wand 2 in die Dichtungsmasse 15 und der freie Schenkel des am Behälterdeckel befestigten Winkels 13 in die Dichtungsmasse 14, so daß sich ringsumlaufend eine lichtundurchlässige Labyrinth-Dichtung ergibt.

Zur Sicherung gegen unbeabsichtigtes oder unbefugtes Öffnen kann der erfindungsgemäße Mehrwegtransportbehälter mit einer Verriegelungsvorrichtung mit Schloß ausgestattet sein. Während des Gebrauchs (Entnahme der Rollen) kann der Behälterdeckel 3 durch geeignete Anordnung einer oder mehrerer Gasdruckfedern in jedem Öffnungswinkel arretiert werden.

Um eine gute Volumenausnutzung beim Transport und bei der Lagerung zu erzielen, kann der erfindungsgemäße Mehrwegtransportbehälter stapelbar ausgebildet sein. Fig. 4 zeigt die Ausstattung mit Stützfüßen 16 und entsprechenden Ecken 17 am Behälterdeckel 3, durch die die Stapelbarkeit und die Eignung zum Transport durch Gabelhubwagen und Gabelstapler gewährleistet ist.

## Patentansprüche

1. Mehrwegtransportbehälter für Rollen aus aufgewickeltem bandförmigen Material, bestehend aus
- einem rechteckigen Behälterboden (1) mit senkrechten Wänden (2),
- einem an einer Wand (2) angelenkten verschließbaren Behälterdeckel (3)
- und mindestens einer auf dem Behälterboden (1) befestigten senkrechten Führungssäule (4) mit einem entlang dieser Führungssäule vertikal verschiebbaren horizontalen Lastteller (5) zur Aufnahme eines Rollenstapels und einer zwischen dem Behälterboden (1) und dem Lastteller (5) angeordneten lastabhängig spannbaren und entspannbaren Druckfeder (6), durch die die jeweils oberste Rolle (7) des Rollenstapels auf eine Arbeitshöhe (a) gehoben wird, die oberhalb des oberen Endes der Führungssäule (4) und oberhalb der Vorderwand des Mehrwegtransportbehälters liegt und behinderungsfrei über die Behälterkante abgesogen werden kann,
wobei jeder Führungssäule (4) ein im Behälterdeckel (3) befestigtes Gegenstück (8) zugeordnet ist, das beim Schließen des Behälters formschlüssig am oberen Ende der Führungssäule (4) angreift und mit ihr zusammen zwischen Behälterboden (1) und Behälterdeckel (3) eine den Behälter stabilisierende und den auf dem Lastteller (5) ruhenden Rollenstapel gegen Lateralbewegung sichernde Einheit bildet.

2. Mehrwegtransportbehälter nach Anspruch 1, dadurch gekennzeichnet, daß das Gegenstück (8) an seinem Ende konisch ausgebildet ist und beim Schließen des Behälters in eine konische Mulde (9) im oberen Ende der Führungssäule (4) eingreift.

3. Mehrwegtransportbehälter nach einem der Ansprüche 1 und 2, dadurch gekennzeichnet, daß das Gegenstück (8) in seinem Sockel eine konische Erweiterung (10) aufweist, die schlüssig in die obere zentrale Öffnung der obersten Rolle (7) eingreift.

4. Mehrwegtransportbehälter nach einem der Ansprüche 1 bis 3, dadurch gekennzeichnet, daß dem Gegenstück (8) ein Federelement (11) zugeordnet ist, das sich beim Schließen des Behälters an die obere Fläche der obersten Rolle (7) anlegt.

5. Mehrwegtransportbehälter nach einem der Ansprüche 1 - 4, dadurch gekennzeichnet, daß er am oberen Rand der senkrechten Wände (2) eine rundumlaufende Randausformung mit eingebetteter elastischer Dichtungsmasse aufweist, die beim Schließen des Behälters mit einer entsprechenden rundumlaufenden Randausformung mit ebenfalls eingebetteter elastischer Dichtungsmasse im Behälterdeckel (3) zu einer lichtundurchlässigen Labyrinth-Dichtung (12, 13, 14, 15) zusammenwirkt.

6. Mehrwegtransportbehälter nach einem der Ansprüche 1 - 5, dadurch gekennzeichnet, daß er durch Stützfußausbildung (16) an den Ecken des Behälterbodens (1) und entsprechende Deckeleckausbildung (17) an den Ecken des Behälterdeckels (3) stapelfähig ist.

## Claims

1. A returnable container for rolls of wound, strip-like material, comprising
- a rectangular container base (1) with vertical walls (2),
- a container lid (3) which is closable and is articulatedly connected to a wall (2)
- and at least one vertical guide column (4) secured to the container base (1) with a horizontal load plate (5), which is vertically displaceable along the guide column (4) and is used for accommodating a roll stack, and with a compression spring (6), which is arranged between the container base (1) and the load plate (5), can be stressed and released as a function of the load and raises the respective uppermost roll (7) of the roll stack to a working height (a) which lies above the upper end of the guide column (4) and above the front wall of the returnable container so that the uppermost roll (7) can be removed without restriction above the container edge, a counter element (8) secured in the container lid (3) being associated with each guide column (4) and acting in a positive-locking manner upon the upper end of the guide column (4) when the container is closed and forming, together with the guide column (4), a unit between the container base (1) and container lid (3) which stabilises the container and secures the roll stack resting upon the load plate (5) against lateral movement.

2. A returnable container according to claim 1, characterised in that the counter element (8) is conical at its end and engages in a conical recess (9) in the upper end of the guide column (4) when the container is closed.

3. A returnable container according to one of claims 1 and 2, characterised in that, in its base, the counter element (8) comprises a conical enlarged section (10), which engages in locking fashion in the upper central opening of the uppermost roll (7).

4. A returnable container according to one of claims 1 to 3, characterised in that a spring element (11) is associated with the counter element (8) and rests against the upper surface of the uppermost roll (7) when the container is closed.

5. A returnable container according to one of claims 1 to 4, characterised in that it comprises a circumferential edge recess with an embedded elastic sealing compound at the upper edge of the vertical walls (2), which edge recess cooperates with a corresponding circumferential edge recess with a similarly embedded elastic sealing compound in the container lid (3) to form a light proof labyrinth seal (12, 13, 14, 15).

6. A returnable container according to one of claims 1 to 5, characterised in that it is stackable as a result of a support foot formation (16) at the corners of the container base (1) and a corresponding lid corner formation (17) at the corners of the container lid (3).

## Revendications

1. Conteneur de transport réutilisable pour rouleaux de matériau en bande enroulé, constitué de
- un fond rectangulaire (1) de conteneur à parois verticales (2),
- un couvercle (3) de conteneur, articulé à une paroi (2) et pouvant se fermer
- et au moins une colonne de guidage parallèle (4), fixée au fond (1) du conteneur, avec un plateau horizontal de charge (5), qui peut coulisser horizontalement le long de cette colonne de guidage, pour recevoir une pile de rouleaux et avec un ressort de compression (6) qui peut se tendre et se détendre en fonction de la charge disposée sur le plateau de charge (5) et grâce auquel le rouleau (7) qui est chaque fois le rouleau supérieur de la pile de rouleaux est soulevé à une hauteur de travail (a) qui se situe au-dessus de l'extrémité supérieure de la colonne de guidage (4) et au-dessus de la paroi avant du conteneur de transport réutilisable, et peut être extrait sans obstacle par-dessus le bord du conteneur,
conteneur dans le cas duquel à chaque colonne de guidage (4) correspond une contre-pièce (8) qui est fixée dans le couvercle (3) du conteneur et qui, lors de la fermeture du conteneur, vient en contact, par complémentarité de forme, sur l'extrémité supérieure de la colonne de guidage (4) et forme avec elle, entre le fond (1) du conteneur et le couvercle (3) du conteneur, un ensemble qui stabilise le conteneur et garantit la pile de rouleaux reposant sur le plateau de charge (5) à l'égard d'un mouvement latéral.

2. Conteneur de transport réutilisable selon la revendication 1, caractérisé par le fait que la contre-pièce (8) est prévue conique à son extrémité et, lors de la fermeture du conteneur, vient s'ajuster dans un creux conique (9) prévu à l'extrémité supérieure de la colonne de guidage (4).

3. Conteneur de transport réutilisable selon l'une des revendications 1 et 2, caractérisé par le fait que la contre-pièce (8) présente, à sa base, un élargissement conique (10) qui vient en prise, avec obturation, dans l'ouverture centrale supérieure du rouleau supérieur (7).

4. Conteneur de transport réutilisable selon l'une des revendications 1 à 3, caractérisé par le fait qu'à la contre-pièce (8) correspond un élément élastique (11) qui, lors de la fermeture du conteneur, s'appuie contre la surface supérieure du rouleau supérieur (7).

5. Conteneur de transport réutilisable selon l'une des revendications 1 à 4, caractérisé par le fait qu'il présente, au bord supérieur des parois verticales (2), une déformation de bordure périphérique avec masse d'étanchéité élastique encastrée qui, lors de la fermeture du conteneur, collabore avec une déformation de bordure périphérique correspondante, également avec masse d'étanchéité élastique encastrée, prévue dans le couvercle (3) du conteneur pour donner un joint d'étanchéité labyrinthe (12, 13, 14, 15) ne laissant pas passer la lumière.

6. Conteneur de transport réutilisable selon l'une des revendications 1 à 5, caractérisé par le fait que grâce à la conception des pieds d'appui (16) aux angles du fond (1) du conteneur et à la conception correspondante (17) aux angles du couvercle (3) du conteneur, il peut s'empiler.
